# EUROPÄISCHE PATENTSCHRIFT

(11) **EP 1 888 866 B1**
(45) Veröffentlichungstag und Bekanntmachung des Hinweises auf die Patenterteilung: **25.02.2009**
(21) Anmeldenummer: 06753491.7
(22) Anmeldetag: 05.05.2006
(51) Int. Cl.: E05D 11/00, E05D 7/04, E06B 5/16, E05D 5/02

(54) **BANDSYSTEM**
HINGE SYSTEM
SYSTEME DE PENTURE

(30) Priorität: 31.05.2005 DE 202005008633 U
(43) Veröffentlichungstag der Anmeldung: 20.02.2008
(73) Patentinhaber: Dr. Hahn GmbH & Co. KG, D-41189 Mönchengladbach (DE)
(72) Erfinder: STEINFELD, Ingo, 40764 Langenfeld (DE)
(74) Vertreter: Kluin, Jörg-Eden
(86) Internationale Anmeldenummer: PCT/EP2006/004210
(87) Internationale Veröffentlichungsnummer: WO 2006/128549

(56) Entgegenhaltungen:
- EP-A- 1 022 425
- EP-A- 1 215 357
- EP-A- 1 255 011
- GB-A- 2 405 172
- US-A1- 2002 166 831

## Beschreibung

Die Erfindung betrifft ein Bandsystem zur scharniergelenkigen Verbindung eines Flügels mit einem Rahmen der dem Oberbegriff des Anspruchs 1 entsprechenden Art (siehe z.B. EP-A-1022425). Ein derartiges Bandsystem ist als dreiteiliges "Hahn Rollenband" bekannt. Es umfasst einen Flügelbandlappen, der ein Scharnierteil und ein stoffschlüssig mit dem Scharnierteil verbundenes Befestigungsteil aufweist. Das Befestigungsteil ragt in einen zwischen dem Rahmen und dem Flügel gebildeten Profilspalt und ist an der dem Rahmen zugewandten Wandung des Flügels befestigt. Das Scharnierteil dieses Flügelbandlappens befindet sich zwischen zwei einen Abstand zueinander aufweisenden Scharnierteilen eines Rahmenbandlappens, wobei die Scharnierachse durch einen die Scharnierteile des Flügel- und des Rahmenbandlappens durchsetzenden Bandbolzen definiert ist. Die Scharnierteile des Flügelbandlappens sind mit einem Befestigungsteil stoffschlüssig verbunden, welches wiederum in den zwischen dem Flügel und dem Rahmen gebildeten Spalt hineinragt und an der dem Flügel zugewandten Seite des Rahmens befestigt ist.

Der Abstand zwischen den beiden Scharnierteilen des Rahmenbandteils ist dadurch festgelegt, dass das Befestigungsteil in Aufsicht C-förmig ausgebildet ist, wobei die beiden freien Enden der Schenkel des C jeweils mit einem Scharnierteil stoffschlüssig verbunden sind.

Zwar haben sich derartige Bänder insbesondere für die Montage an Rahmen bzw. Flügeln bewährt, die Hohlprofile umfassen, da die Befestigungsstellen bei geschlossenem Flügel nicht zugänglich sind und somit der Flügel besonders gut vor unerlaubter Demontage geschützt ist, nachteilig ist jedoch, dass der bei Hohlprofilen regelmäßig an der dem gegenüberliegenden Rahmen bzw. dem Flügel zugewandten Seite des Profils vorgesehene Dämmschichtbildner, der im Falle einer starken Erwärmung beispielsweise durch einen Brand sein Volumen drastisch erhöht und somit die Rahmenöffnung zusammen mit dem Flügel vollständig abdichtet, im Bereich des Bandes über eine längere Strecke unterbrochen ist. Hierdurch besteht die Gefahr, dass eben diese Strecke im Brandfalle nicht abgedichtet wird.

Der Erfindung liegt daher die Aufgabe zugrunde, ein Bandsystem der gattungsgemäßen Art zu schaffen, bei dem die Strecken, in denen kein Dämmschichtbildner auf den Rahmen bzw. den Flügel auf den einander zugewandten Seiten aufgebracht werden kann, reduziert ist.

Diese Aufgabe wird durch das in Anspruch 1 wiedergegebene Bandsystem gelöst.

Das Bandsystem zeichnet sich dadurch aus, dass jeder Bandlappenteil des mindestens zwei Bandlappenteile aufweisenden Bandlappens ein separates Befestigungsteil umfasst. Bei dem erfindungsgemäßen Bandsystem weist der Bandlappen, der zumindest zwei Bandlappenteile aufweist - meist der Rahmenbandteil - kein "C"-förmiges Befestigungsteil auf, sondern der die beiden Schenkel des "C" verbindende Steg fehlt. Durch diese Maßnahme besteht zwischen den Befestigungsteilen Platz zur Anbringung eines Dämmschichtbildners auf der Seite des Rahmens oder des Flügels. Um sicherzustellen, dass der Zwischenraum zwischen den beiden Bandlappenteilen an die Länge des Scharnierteils des anderen Bandlappens angepasst ist, so dass dieses in dem Zwischenraum eingebracht und ein die Scharnierachse definierter Bandbolzen in die Scharnierteile eingeführt werden kann, ist ein Einsatz vorgesehen, dessen Abmessungen an diejenigen des Zwischenraumes angepasst sind. Dieser Einsatz umfasst sowohl den Dämmschichtbildner, als auch Kraftübertragungsmittel zur Übertragung von Kräften von dem einen Befestigungsteil auf das andere Befestigungsteil in zur Scharnierachse paralleler Richtung. Diese Kraftübertragungsmittel definieren somit den Abstand der Befestigungsteile und somit der Scharnierteile der Bandlappenteile zueinander.

Ist der mindestens zwei Bandlappenteile aufweisende Bandlappen - wie in den allermeisten Fällen üblich - in einer Lage an dem Rahmen montiert, dass die Scharnierachse vertikal verläuft, wird bei dem erfindungsgemäßen Bandsystem sichergestellt, dass eine vertikale Verstellung des unteren Bandlappenteils zwecks Einstellung der oberen und unteren Spaltmaße des Flügels in dem Rahmen sogleich auf das obere Bandlappenteil übertragen wird, so dass eine vertikale Justierung in derselben, einfachen Weise erfolgen kann, wie beispielsweise bei einem herkömmlichen, dreiteiligen Rollenband.

Diese Verstellmittel können als separate, wahlweise an dem Rahmen oder dem Flügel montierbare Bauteile ausgestaltet sein, die vorzugsweise auf das untere der Bandlappenteile in zur Scharnierachse paralleler Richtung wirken.

Bei einer ersten bevorzugten Ausführungsform umfassen die Kraftübertragungsmittel mindestens ein Rohr, dessen Länge an den gewünschten Zwischenraum zwischen den mindestens zwei Bandlappenteilen angepasst ist.

Ein kompakter den Dämmschichtbildner und die Kraftübertragungsmittel umfassender Einsatz, der besonders einfach handhabbar, wird erzielt, wenn das mindestens eine Rohr an dem Dämmschichtbildner befestigt ist.

Dies kann vorzugsweise dadurch erfolgen, dass das Rohr längs geschlitzt und an dem Dämmschichtbildner ein Vorsprung vorgesehen ist, der im montierten Zustand in den Längsschlitz des Rohres eingreift. Das geschlitzte Rohr kann mit anderen Worten entweder in Längsrichtung oder quer zu dieser auf den Vorsprung aufgeschoben werden. Die Schlitzbreite und die Dicke des Vorsprungs sind vorzugsweise derart aufeinander abgestimmt, dass das Rohr mit dem Vorsprung nach der Art eines Klemmsitzes zusammenwirkt.

Für den Fall, dass große Kräfte mittels der Kraftübertragungsmittel übertragen werden sollen, ist es besonders bevorzugt, wenn letztere so ausgebildet sind, dass sie eine Breitseite des Dämmschichtbildners zumindest im wesentlichen überdecken. Durch diese Maßnahme wird eine zumindest linienhafte, wenn nicht flächenhafte Einleitung der Übertragung der Kräfte von dem einen zu dem anderen Bandlappenteil sichergestellt.

Die Kraftübertragungsmittel können mindestens zwei parallel zueinander verlaufende Rohrabschnitte umfassen, die vorzugsweise mittels eines Lochbleches miteinander verbunden sind. Die Verwendung eines Lochbleches garantiert, dass sich der Dämmschichtbildner des Einsatzes im Falle des Erhitzens nahezu ungestört ausdehnen kann.

Eine weitere Möglichkeit der Befestigung der Kraftübertragungsmittel an dem Dämmschichtbildner besteht darin, an den Kraftübertragungsmitteln selbstschneidende Vorsprünge vorzusehen, die in den Dämmschichtbildner hineinpressbar sind und schließlich eine kraftschlüssige Verbindung bilden.

Der Dämmschichtbildner umfasst vorzugsweise ein plattenförmiges Bauteil. Dieses kann beispielsweise auf die dazu vorgesehene Fläche aufgeklebt werden. Weist diese Fläche jedoch - wie beispielsweise bei derzeit vielfach zur Ausbildung eines Rahmens verwendeten Hohlprofilen - eine Nut mit zwei Hinterschneidungen, auch "C"-Nut genannt, auf, so kann das plattenförmige Bauteil von einer offenen Stirnseite her oder durch eine eigens hierfür vorgesehene Aussparung in die Profilnut eingeschoben werden.

Besonders vereinfacht wird die Montage jedoch dadurch, dass - wie besonders bevorzugt - das plattenförmige Bauteil in einer sich etwa in Richtung der Scharnierachse erstreckenden Linie zweigeteilt ist. Es können dann die beiden Teile von der Vorderseite in die Nut eingelegt und anschließend seitlich so weit verschoben werden, bis die einander gegenüberliegenden Ränder in die Hinterschneidungen eingreifen.

Um die beiden Hälften in dieser Endposition aneinander fixieren zu können, ist das Kraftübertragungsmittel vorzugsweise so ausgebildet, dass es sich über beide Hälften erstreckt und kraft- oder formschlüssig mit diesen zusammenwirkt.

In der Zeichnung sind Ausführungsformen des erfindungsgemäßen Bandsystems dargestellt. Es zeigen:
- Fig. 1a) bis c): ein erstes Ausführungsbeispiel des Bandsystems, wobei Fig. 1a) eine perspektivische Ansicht eines an einem Profil eines Rahmens montierten, mehrteiligen Bandlappens,
- Fig. 1 b): einen Schnitt gemäß Schnittlinie I-I und
- Fig. 1c): eine Explosionsdarstellung des Ausführungsbeispiels gemäß Fig. 1a) zeigen;
- Fig. 2a) bis c): ein zweites Ausführungsbeispiel in einer Fig. 1a) bis 1c) entsprechenden Darstellung;
- Fig. 3a) bis c): ein drittes Ausführungsbeispiel in einer Fig. 1a) bis 1c) entsprechenden Darstellung sowie
- Fig. 4a) bis c): ein viertes Ausführungsbeispiel in einer wiederum Fig. 1a) bis 1c) entsprechenden Darstellung.

In der Zeichnung ist aus Gründen der Übersichtlichkeit lediglich ein Ausschnitt eines Rahmenprofils dargestellt, an welchem ein zweiteiliger Rahmenbandlappen des erfindungsgemäßen Bandsystems 100 montiert ist. Die in der Zeichnung nicht dargestellten, weiteren Teile des Bandsystems wie Flügelbandteil und die Scharnierachse S definierender Bandbolzen sind nicht dargestellt. Sie sind in der aus dem Stand der Technik bekannten Weise ausgestaltet.

Der in Fig. 1 dargestellte Rahmenbandlappen 1 umfasst zwei Bandlappenteile 2, 3, die in aus dem Stand der Technik bekannter Weise in einer "C"-Nut 4 eines Rahmenprofils 5 befestigt sind. Die Bandlappenteile 2, 3 umfassen Scharnierteile 6, 7, an die jeweils ein Befestigungsteil 8, 9 angeformt ist. Die Positionierung der Befestigungsteile erfolgt mit Hilfe von Klemmschrauben 10, die in der Zeichnung nicht erkennbare, in die Hinterschneidungen 11, 12 eingreifende Klemmstücke gegen die Rückseite des jeweiligen Befestigungsteils ziehen. Zwischen den einander zugewandten Seiten 13, 14 der Befestigungsteile 8, 9 ist ein Zwischenraum 15 ausgebildet, in dem ein Einsatz 16 vorgesehen ist.

Dieser Einsatz 16 umfasst einen etwa plattenförmig ausgebildeten Dämmschichtbildner 17, der aus einem Material besteht, das sich unter Einwirkung von Hitze stark ausdehnt, um so im Brandfalle einen zwischen dem Rahmen und dem Flügel bestehenden Spalt möglichst vollständig zu schließen. Dieser Einsatz befindet sich in der C-förmigen Nut. Die Montage erfolgt beispielsweise durch Einschieben in die Nut 4 gemäß der Zeichnung von oben, bevor das obere Bandlappenteil 3 montiert wird.

Um die Position des Rahmenbandlappens in Richtung der Scharnierachse, d.h. in Vertikalrichtung zwecks Anpassung des oberen und unteren Spaltmaßes zwischen Flügel und Rahmen verlagern zu können, ist eine Verstelleinrichtung 18 vorgesehen, die wahlweise an dem Profil befestigt werden kann und dann auf die untere Seite 8' des Befestigungsteils 8 wirkt. Damit eine gleichzeitige und gleich große Verstellung der beiden Bandlappenteile 2, 3 sichergestellt ist, weist der Einsatz 16 neben dem Dämmschichtbildner 17 ein Kraftübertragungsmittel 19 auf, das bei dem dargestellten Ausführungsbeispiel von einem geschlitzten Rohr 20 gebildet ist. Das Rohr 20 und der Dämmschichtbildner 17 sind zur Ausbildung eines kompakten Einsatzes miteinander verbunden, da der Dämmschichtbildner einen Vorsprung 23 aufweist, dessen Position und dessen Abmessungen an die Lage und die Abmessungen des Schlitzes in dem Rohr zwecks Bildung eines Presssitzes angepasst sind.

Wird nun - wie insbesondere aus Fig. 1a) sinnfällig wird - der untere Bandlappenteil 2 mittels der Verstelleinrichtung 18 parallel zur Scharnierachse S verschoben, so folgt der obere Bandlappenteil 3 dieser Verschiebung, sofern dessen Klemmschrauben 10 gelöst sind.

Es versteht sich, dass ober- und unterhalb des Rahmenbandlappens 1 ebenfalls Streifen 21, 22 vom Dämmschichtbildner in die Nut 4 eingeschoben sind.

Nachfolgend sollen nun die weiteren Ausführungsformen unter Bezugnahme auf die Fig. 2a) bis 2c) bis 4a) bis 4c) erläutert werden. Um Wiederholungen zu vermeiden wird lediglich auf die Unterschiede zu der obigen Ausführungsform eingegangen. Ansonsten sei auf die vorstehende Beschreibung verwiesen.

Bei dem in Fig. 2a) bis 2c) dargestellten Ausführungsbeispiel eines erfindungsgemäßen Bandsystems 200 umfasst das Kraftübertragungsmittel 19 zwei geschlitzte Rohre 20', 20", die in ihrer Funktion und Ausgestaltung dem geschlitzten Rohr 20 entsprechen.

Demgemäß umfasst der Dämmschichtbildner 17 des Einsatzes 16 zwei Vorsprünge 23', 23", auf die die geschlitzten Rohre 20', 20" aufgeschoben und verklemmt sind.

Bei dem in Fig. 3a) bis 3c) dargestellten dritten Ausführungsbeispiel des Bandsystems 300 ist im Unterschied zu dem in Fig. 2a) bis 2c) dargestellten Ausführungsbeispiel der Dämmschichtbildner 17 des Einsatzes 16 in zwei Hälften 17', 17" unterteilt und die Hälften 17' und 17" weisen komplementäre Vorsprünge 23 und Ausnehmungen 24 auf, die in der Art eines Puzzles ineinander greifen. Durch die Zweiteilung des Dämmschichtbildners kann die Montage des Einsatzes gemäß Fig. 3a) und 3c) von vorn dadurch erfolgen, dass die beiden Teile 17', 17" zunächst in die Nut 4 eingesetzt und dann seitlich hinter die Hinterschneidungen 11, 12 geschoben und anschließend die Vorsprünge 23 in die zugehörigen Ausnehmungen 24 eingebracht werden.

Die Kraftübertragungsmittel 19 sind wiederum von zwei geschlitzten Rohren 20', 20" gebildet. Zwecks Befestigung sind diese jedoch nicht auf Vorsprünge an dem Dämmschichtbildner befestigt, sondern weisen selbstschneidende Vorsprünge 25, 26 auf, die in das Material des Dämmschichtbildners 17 eingebracht sind.

Ein viertes Ausführungsbeispiel eines erfindungsgemäßen Einsatzes 400 ist in den Fig. 4a) bis 4c) dargestellt. Bei diesem Ausführungsbeispiel ist der Dämmschichtbildner 17 wiederum in derselben Weise wie in Fig. 3 dargestellt in zwei Hälften 17', 17" unterteilt. Die Kraftübertragungsmittel 19 bestehen nun aus zwei geschlitzten Rohren 20', 20", die mittels eines Lochbleches 27 miteinander verbunden sind.

Zur Befestigung dieser Kraftübertragungsmittel 19 sind an den beiden freien Rändern der geschlitzten Rohre wiederum Schneidvorsprünge 25, 26 vorgesehen.

Diese Ausgestaltung hat gegenüber der in Fig. 3a) bis 3c) dargestellten den Vorteil, dass die beiden Hälften 17', 17" des Dämmschichtbildners 17 nach dem Einbringen in die Nut 4 in der beschriebenen Weise hier fixiert werden können, indem die Kraftübertragungsmittel 19 nachträglich aufgepresst werden. Der Vorsprung 25 greift dann in die Hälfte 17", der Vorsprung 26 in die Hälfte 17' ein, so dass diese über das Lochblech 27 fixiert sind.

### Bezugszeichenliste:

- 1: Rahmenbandlappen
- 2, 3: Bandlappenteil
- 4: Nut
- 5: Rahmenprofil
- 6, 7: Scharnierteil
- 8, 9: Befestigungsteil
- 8': Unterseite
- 10: Klemmschrauben
- 11, 12: Hinterschneidung
- 13, 14: Seite
- 15: Zwischenraum
- 16: Einsatz
- 17: Dämmschichtbildner
- 18: Verstelleinrichtung
- 19: Kraftübertragungsmittel
- 20: geschlitztes Rohr
- 21, 22: Dämmschichtbildner
- 23: Vorsprung
- 24: Ausnehmung
- 25, 26: Vorsprung
- 27: Lochblech
- 100-400: Bandsystem
- S: Scharnierachse

## Patentansprüche

1. Bandsystem zur scharniergelenkigen Verbindung eines Flügels mit einem Rahmen,
mit einem an dem Flügel befestigbaren Flügelbandlappen,
und mit einem an dem Rahmen befestigbaren Rahmenbandlappen (1), wobei der Flügel und/oder der Rahmenbandlappen mindestens zwei Bandlappenteile (2, 3) umfassen, die in Richtung der Scharnierachse S einen Zwischenraum (15) bilden, in dem ein Bandlappenteil des anderen Bandlappens um die Scharnierachse S verschwenkbar gelagert ist, und wobei jeder Bandlappen ein in einen Spalt zwischen dem Rahmen und dem Flügel hineinragendes Befestigungsteil (8, 9) umfasst,
**dadurch gekennzeichnet,**
**dass** jeder Bandlappenteil des mindestens zwei Bandlappenteile 2, 3 aufweisenden Bandlappens 1 ein separates Befestigungsteil (8, 9) umfasst,
**dass** die Befestigungsteile (8, 9) in zur Scharnierachse parallelen Richtung einen Zwischenraum (15) zueinander aufweisen, und
**dass** ein einen Dämmschichtbildner (17) umfassender, an den Zwischenraum (15) angepasster Einsatz (16) vorgesehen ist, wobei der Einsatz (16) Kraftübertragungsmittel (19) zur Übertragung von Kräften von dem einen Befestigungsteil (8) auf das andere Befestigungsteil (9) in zur Scharnierachse S paralleler Richtung umfasst.

2. Bandsystem nach Anspruch 1, **dadurch gekennzeichnet, dass** Verstellmittel (18) vorgesehen sind, die auf Seiten des mindestens zwei Bandlappenteile 2, 3 umfassenden Bandlappens an dem Flügel bzw. dem Rahmen festlegbar sind, die auf eines der Bandlappenteile in zur Scharnierachse S paralleler Richtung wirken.

3. Bandsystem nach Anspruch 1 oder 2, **dadurch gekennzeichnet, dass** die Kraftübertragungsmittel (19) mindestens ein Rohr umfassen, das an den gewünschten Zwischenraum (15) der mindestens zwei Bandlappenteile (2, 3) angepasst ist.

4. Bandsystem nach Anspruch 3, **dadurch gekennzeichnet, dass** das mindestens eine Rohr (20, 20', 20") an dem Dämmschichtbildner (17) befestigt ist.

5. Bandsystem nach Anspruch 4, **dadurch gekennzeichnet, dass** das Rohr (20, 20', 20") längsgeschlitzt und an dem Dämmschichtbildner (17) mindestens ein Vorsprung (23, 23', 23") vorgesehen ist, der in den Längsschlitz des geschlitzten Rohres (20, 20', 20") eingreift.

6. Band nach Anspruch 1 oder 2, **dadurch gekennzeichnet, dass** die Kraftübertragungsmittel (19) derart ausgebildet sind, dass sie eine Breitseite des Dämmschichtbildners (17) zumindest im wesentlichen überdecken.

7. Bandsystem nach Anspruch 6, **dadurch gekennzeichnet, dass** die Kraftübertragungsmittel (19) mindestens zwei parallel zueinander verlaufende Rohrabschnitte (20', 20") umfassen, die miteinander verbunden sind.

8. Bandsystem nach Anspruch 7, **dadurch gekennzeichnet, dass** die Rohrabschnitte (20', 20") mittels eines Lochbleches (27) verbunden sind.

9. Bandsystem nach einem der Ansprüche 1 bis 3 oder 6 bis 8, **dadurch gekennzeichnet, dass** an dem Kraftübertragungsmittel (19) selbstschneidende Vorsprünge (25, 26) vorgesehen sind, die mit dem Dämmschichtbildner (17) zusammenwirken.

10. Bandsystem nach einem der Ansprüche 1 bis 9, **dadurch gekennzeichnet, dass** der Dämmschichtbildner (17) ein plattenförmiges Bauteil umfasst, welches etwa parallel zur Scharnierachse S in zwei Teile (17', 17") geteilt ist.

11. Bandsystem nach Anspruch 10, **dadurch gekennzeichnet, dass** die Kraftübertragungsmittel (19) derart ausgestaltet sind, dass sie beide Teile (17', 17") des Dämmschichtbildners (17) zumindest teilweise überdecken und sich mit beiden Teilen im Eingriff befinden.

## Claims

1. Hinge system for the hinged connection of a leaf to a frame, having a leaf hinge strap which can be fastened to the leaf,
and having a frame hinge strap (1) which can be fastened to the frame, the leaf and/or the frame hinge strap comprising at least two hinge strap parts (2, 3), which form an intermediate space (15) in the direction of the hinge axis S, in which intermediate space (15) one hinge strap part of the other hinge strap is pivotably mounted about the hinge axis S, and each hinge strap has a fastening part (8, 9) which projects into a gap between the frame and the leaf,
**characterised in**
**that** each hinge strap part of the hinge strap (1) having at least two hinge strap parts (2, 3) comprises a separate fastening part (8, 9),
**that** the fastening parts (8, 9) have an intermediate space (15) relative to one another in a direction parallel to the hinge axis, and
**that** an insert (16) comprising an insulating layer-forming component (17) and adapted to the intermediate space (15) is provided, the insert (16) comprising force-transmission means (19) for transmitting forces from the one fastening part (8) to the other fastening part (9) in a direction parallel to the hinge axis S.

2. Hinge system according to claim 1, **characterised in that** means of adjustment (18) are provided which can be fixed on the side of the leaf or the frame of the hinge strap comprising at least two hinge strap parts (2, 3), which act on one of the hinge strap parts in a direction parallel to the hinge axis S.

3. Hinge system according to claim 1 or 2, **characterised in that** the force transmission means (19) comprise at least one tube which is adapted to the desired intermediate space (15) of the at least two hinge strap parts (2, 3).

4. Hinge system according to claim 3, **characterised in that** at least one tube (20, 20', 20") is fixed to the insulating layer-forming component (17).

5. Hinge system according to claim 4, **characterised in that** the tube (20, 20', 20") is longitudinally slotted and at least one projection (23, 23', 23") is provided on the insulating layer-forming component (17), said projection engaging in the longitudinal slot of the slotted tube (20, 20', 20").

6. Hinge according to claim 1 or 2, **characterised in that** the force transmission means (19) are configured in such a way that, at least substantially, they cover one wide side of the insulating layer-forming component (17).

7. Hinge system according to claim 6, **characterised in that** the force transmission means (19) comprise at least two tubular sections (20', 20") running parallel to each other, which are connected together.

8. Hinge system according to claim 7, **characterised in that** the tubular sections (20', 20") are connected by means of a perforated metal plate (27).

9. Hinge system according to one of claims 1 to 3 or 6 to 8, **characterised in that** self-tapping projections (25, 26) are provided on the force transmission means (19) which co-operate with the insulating layer-forming component (17).

10. Hinge system according to one of claims 1 to 9, **characterised in that** the insulating layer-forming component (17) comprises a plate-like part, which is divided into two parts (17', 17") approximately parallel to the hinge axis S.

11. Hinge system according to claim 10, **characterised in that** the force transmission means (19) are configured in such a way that they at least partially cover both parts (17', 17") of the insulating layer-forming component (17) and engage with both parts.

## Revendications

1. Système de paumelle pour une liaison par une paumelle articulée d'un battant à un dormant comprenant :
- une branche de paumelle fixée à un battant, et
- une branche de paumelle (1) fixée au dormant,
le battant et/ou la branche de paumelle de dormant comprend au moins deux parties de branche de paumelle (2, 3) qui forment un intervalle (15) dans la direction de l'axe (S) de la paumelle, intervalle recevant une partie de branche de paumelle de l'autre branche pivotant autour de l'axe de paumelle (S) et chaque branche de paumelle comprend une pièce de fixation (8, 9) pénétrant dans la fente entre le dormant et le battant,
**caractérisé en ce que**
chaque partie de la branche de paumelle (1) comprenant au moins deux parties (2, 3), comporte une pièce de fixation (8, 9) distincte, les pièces de fixation (8, 9) sont séparées d'un intervalle (15) dans la direction parallèle à l'axe de la paumelle, et
il est prévu un insert (16) comprenant un élément formant une couche d'amortissement (17), adaptée à l'intervalle (15), l'insert (16) comportant
des moyens de transmission de forces (19) pour transmettre des forces d'une pièce de fixation (8) à l'autre pièce de fixation (9) dans une direction parallèle à l'axe de paumelle (S).

2. Système de paumelle selon la revendication 1,
**caractérisé par**
des moyens de réglage (18) qui se fixent sur les côtés de la branche de paumelle comprenant au moins deux parties (2, 3), sur le battant ou sur le dormant et qui agissent sur l'une des parties de branche de paumelle dans la direction parallèle à l'axe de paumelle (S).

3. Système de paumelle selon la revendication 1 ou 2,
**caractérisé en ce que**
les moyens de transmission de forces (19) comprennent au moins un
tube adapté à l'intervalle (15) souhaité entre au moins deux parties de branche de paumelle (2, 3).

4. Système de paumelle selon la revendication 3,
**caractérisé en ce qu'**
au moins un tube (20, 20', 20") est fixé à l'élément formant une couche d'amortissement (17).

5. Système de paumelle selon la revendication 4,
**caractérisé en ce que**
le tube (20, 20', 20") est fendu longitudinalement et l'élément formant la couche d'amortissement (17) comporte au moins une partie en saillie (23, 23', 23") qui pénètre dans la fente longitudinale du tube fendu (20, 20', 20").

6. Système de paumelle selon la revendication 1 ou 2,
**caractérisé en ce que** les moyens de transmission de forces (19) sont réalisés pour couvrir au moins pratiquement un côté large de l'élément formant la couche d'amortissement (17).

7. Système de paumelle selon la revendication 6,
**caractérisé en ce que**
les moyens de transmission de forces (19) comprennent au moins deux segments de tube (20', 20") parallèles, reliés l'un à l'autre.

8. Système de paumelle selon la revendication 7,
**caractérisé en ce que**
les segments de tube (20', 20") sont munis d'une tôle perforée (27).

9. Système de paumelle selon l'une des revendications 1 à 3 ou 6 à 8,
**caractérisé en ce que**
le moyen de transmission de forces (19) comporte des saillies (25, 26) autocoupantes, coopérant avec l'élément formant la couche d'amortissement (17).

10. Système de paumelle selon l'une des revendications 1 à 9,
**caractérisé en ce que**
l'élément formant la couche d'amortissement (17) comprend une pièce en forme de plaque divisée deux parties (17', 17"), sensiblement parallèlement à l'axe de paumelle (S).

11. Système de paumelle selon la revendication (10),
**caractérisé en ce que**
les moyens de transmission de forces (19) sont réalisés pour que les deux parties (17', 17") de l'élément formant la couche d'amortissement (17) se chevauchent au moins en partie et que les deux parties soient en prise.
